# FASCICULE DE BREVET EUROPEEN

(11) **EP 0 755 872 B1**
(45) Date de publication et mention de la délivrance du brevet: **09.07.1997**
(21) Numéro de dépôt: 96400990.6
(22) Date de dépôt: 09.05.1996
(51) Int. Cl.: B65D 47/08

(54) **Récipient comportant un orifice de distribution muni d'un système de fermeture**
Mit einer Abgabeöffnung und einer Verschlussvorrichtung versehener Behälter
Container provided with a distributing opening and a closure device

(30) Priorité: 10.07.1995 FR 9508314
(43) Date de publication de la demande: 29.01.1997
(73) Titulaire: L'OREAL, 75008 Paris (FR)
(72) Inventeur: De Nervo, Stanislas, 75017 Paris (FR)
(74) Mandataire: Lhoste, Catherine

(56) Documents cités:
- EP-A- 0 544 381
- DE-U- 8 536 556

## Description

La présente invention se rapporte à une capsule de distribution équipant un récipient du type flacon ou tube contenant un produit liquide ou visqueux à distribuer. Cette capsule est équipée d'un système de bouchage, pouvant être ouvert pour la distribution du produit, et fermé pour sa conservation.

Plus particulièrement, la présente invention se rapporte à une capsule comportant au moins un orifice de distribution de produit, le système de bouchage de l'orifice de distribution étant constitué par au moins un picot, prévu pour fermer les orifices.

Des récipients munis d'une capsule de ce genre sont utilisés habituellement dans différents domaines pour le stockage et la distribution de produits liquides, par exemple en cosmétique, alimentaire, pharmaceutique ou parapharmaceutique. Ces produits sont, notamment, des shampooings, des antiseptiques, des nettoyants ménagers ou des produits pour la vaisselle.

Une telle capsule de distribution de ce genre, est décrite, par exemple, dans le modèle d'utilité allemand DE-GM-85 36 556. Selon ce document, un récipient à col est muni d'une capsule de distribution, comportant un orifice de distribution et un couvercle pivotant par une charnière-film. Cette capsule comporte un picot creux, destiné à boucher l'orifice de distribution en position de stockage, ce picot ayant la forme d'une jupe cylindrique.

Cette capsule de l'art antérieur présente l'inconvénient, notamment lorsqu'elle est destinée à être stockée tête en bas, de laisser écouler une petite quantité de produit résiduel localisé dans le volume creux du picot de bouchage, lorsque l'utilisateur ouvre le couvercle. Ce produit résiduel s'écoulant provoque alors la salissure des parties de la capsule avoisinantes de l'orifice de distribution, ou même du plan de travail de l'utilisateur.

On pourrait éviter l'écoulement constaté avec un picot creux, en réalisant un picot plein. Malheureusement, les techniques et les matériaux de moulage actuellement utilisés, ne permettent pas la réalisation d'un picot de bouchage plein, sans qu'il se produise, sur la surface du couvercle, opposée au picot, une déformation en creux, appelée «retassure», qui confère à la capsule un aspect inesthétique, mal acceptée par le consommateur.

En outre, on ne peut pas obtenir, avec un picot plein, un bouchage simultanément souple et étanche, contrairement à un picot creux sous forme de jupe cylindrique qui présente une élasticité déterminée. De plus, le temps d'un cycle de moulage d'une capsule à picot plein, serait trop important et donc onéreux.

En conséquence, la présente invention a pour objet une capsule de distribution esthétique, ne présentant pas, notamment, les inconvénients mentionnés ci-dessus, c'est-à-dire ne risquant pas de provoquer des salissures par le produit lors de l'ouverture du couvercle et dont le prix de revient est compétitif et qui, en outre, présente un fonctionnement aisé et une grande fiabilité de bouchage.

Ainsi, selon l'invention, une capsule de distribution destinée à équiper un flacon contenant un produit liquide ou visqueux, comportant un corps pourvu d'au moins un orifice de distribution et un couvercle, ce couvercle étant pourvu d'au moins un picot de bouchage creux, destiné à boucher l'orifice de distribution en position de stockage, est caractérisée en ce que le picot est formé par une jupe, à l'intérieur de laquelle sont disposés des moyens capables de retenir, par capillarité, du produit occupant l'intérieur du picot.

Le produit à distribuer est capable de s'écouler sous son propre poids et est, par exemple un shampooing ou un lait corporel ayant une viscosité comprise, généralement, dans la gamme allant de 50 mPa·s à 5 Pa·s.

Avantageusement, et pour des raisons pratiques d'utilisation et notamment pour éviter la perte du couvercle, le picot fait partie d'un couvercle en forme de plateau, ce couvercle étant notamment articulé pivotant par rapport au corps de la capsule. De préférence, cette articulation est formée par une charnière film. Ainsi, il est possible de mouler monobloc le corps de la capsule, son couvercle et le picot.

Le cas échéant, le couvercle peut être une pièce distincte du corps, amovible.

Généralement, le récipient équipé d'une telle capsule est constitué par un flacon de consistance rigide ou plus ou moins souple, ou bien par un tube compressible. De préférence, ce récipient comporte un col, sur lequel est fixée, par vissage, claquage, surmoulage, soudage ou tout autre moyen connu, la capsule de distribution.

Avantageusement, les moyens de rétention, capables de retenir du produit dans le picot comprennent au moins une tubulure capillaire, le diamètre interne de cette tubulure étant dimensionné de sorte que l'espace formé entre la tubulure et la jupe du picot et l'espace intérieur de la tubulure sont capables de retenir le produit dans ce picot. La dimension de ces espaces dépend de la viscosité du produit.

Selon une forme préférée de réalisation, la jupe du picot est cylindrique. Il est bien entendu, qu'elle peut avoir une forme quelconque, par exemple ovale, allongée ou irrégulière.

Il est possible, également, de réaliser ces moyens de retenue sous forme d'une multitude d'ailettes capillaires, disposées de sorte que les interstices formés entre elles et la jupe du picot sont capables de retenir le produit dans le picot.

Dans les deux cas, avantageusement, les moyens de rétention ont une hauteur au moins égale à celle de la jupe du picot. Cependant, pour la distribution de liquides épais, on préfère des moyens dont la hauteur est supérieure à celle de la jupe.

Selon un aspect intéressant de l'invention, l'épaisseur de la jupe et/ou des moyens de rétention est inférieure à celle du couvercle, par exemple dans l'ordre d'environ 1 mm. Selon un mode préféré de réalisation, l'épaisseur de la jupe et/ou des moyens est environ 0,3 à 0,5 fois de celle du couvercle. Par cette disposition, aucune « retassure » ou déformation se forme sur le couvercle, du côté opposé de la jupe et/ou des moyens de rétention.

Pour mieux faire comprendre l'objet de l'invention, on va décrire, maintenant, à titre d'exemples purement illustratifs et non limitatifs, deux modes de réalisation de capsule de distribution conforme à l'invention, en référence aux dessins annexés.
- La figure 1 représente, en coupe axiale, un récipient muni d'une capsule de distribution, selon l'invention, en position ouverte ;
- la figure 2 représente, en coupe axiale, la capsule de la figure 1, en position fermée ;
- les figures 3 et 4 montrent une vue de dessus de deux variantes de picot d'obturation, pouvant équiper la capsule de distribution des figures 1 et 2.

En référence, notamment aux figures 1 et 2, on voit un ensemble de distribution 1 composé d'un récipient 21 ayant un axe de symétrie A, et d'une capsule de distribution de corps de référence 3. Le récipient 21 comporte un fond 22 et un goulot 2 muni de moyens de fixation 24 du corps 3. Le récipient 21 a généralement une section circulaire ou ovale, mais celle-ci peut être quelconque, par exemple polygonale ou dissymétrique.

Le corps 3 de la capsule comporte un plateau 32, pourvu à sa périphérie d'une charnière-film 31, à l'aide de laquelle est articulé un couvercle 5. Ce couvercle a une forme de calotte muni d'un bord 52 tourné vers le récipient. Dans le plateau 32, du côté opposé à la charnière 31 et dans un plan passant par la charnière et par l'axe A du récipient 21, est prévu un orifice de distribution 4, délimité intérieurement par une jupe cylindrique 42. Cet orifice 4 a une forme interne conique, s'évasant vers l'extérieur. Cet orifice ainsi constitué est, en quelque sorte un réducteur de débit, la jupe ayant la fonction d'un bec verseur.

Le plateau 32 est replié en direction du récipient 21, formant une jupe d'habillage 37, dont le bord 38 de l'extrémité inférieure s'adapte à la forme du récipient 21. Du coté opposé à la charnière, la jupe 38 présente une dépression 39 en arc de cercle facilitant la préhension et l'ouverture du couvercle 5. Le plateau 32 comporte en outre, deux jupes cylindriques concentriques. La jupe interne 36, dirigée vers le récipient, est une jupe d'étanchéité, dont le diamètre extérieur correspond au diamètre interne du goulot 2. La jupe externe 34 est une jupe de fixation s'étendant également en direction du récipient, ayant un diamètre interne sensiblement égal au diamètre externe du goulot 2. La hauteur de cette jupe 34 est sensiblement égale ou légèrement inférieure à celle du goulot 2. La jupe de fixation et le goulot sont muni de moyens de fixation complémentaires constitués, par exemple par un système de filetage mâle/femelle ou par un système de bourrelet/gorge annulaires.

Le récipient 21, ainsi que la capsule de distribution sont réalisés, de préférence, en un matériau thermoplastique rigide ou semi-souple, choisi, par exemple, parmi les polyéthylènes de haute densité et les polypropylènes.

L'orifice de distribution 4 est bouché, en position rabattue du couvercle, comme visible à la figure 2, par un picot 6. Ce picot 6 est creux et formé par une jupe cylindrique 7 de hauteur *h* (figure 1). Le diamètre externe de la jupe 7 est choisi de sorte qu'elle puisse rentrer à friction, de façon étanche, dans l'orifice 4, lorsqu'on ferme le couvercle 5. Avantageusement, ce diamètre est de l'ordre de 3 à 8 mm, en fonction de la viscosité du produit à distribuer. Typiquement, cette viscosité est comprise dans la gamme allant de 50 mPa·s à 5 Pa·s.

Comme visible notamment aux figures 1 et 3, la jupe 7 est muni de moyens pour retenir, par capillarité, la quantité de produit se trouvant à l'intérieur du picot. Selon ce mode de réalisation, le moyen de rétention est conformé en tubulure capillaire 8a, disposée de manière concentrique dans la jupe 7. Comme visible sur la figure 1, la hauteur *H* de la tubulure 8a est légèrement supérieure à celle de la jupe 7. Le picot et les moyens de rétention sont en particulier parallèles à l'axe A du récipient 21, en position de bouchage.

Suivant la figure 4 illustrant un autre mode de réalisation du moyen de rétention, par capillarité, d'une une quantité de produit, ce moyen étant constitué par une pluralité d'ailettes 8b, s'étendant radialement du centre de la jupe 7 vers son bord cylindrique.
Il est bien entendu, que les moyens représentés sur les figures 3 et 4 peuvent être combinés.

La tubulure 8a ou les ailettes 8b sont agencés de sorte que le produit contenu dans la jupe 7 y reste par capillarité, lorsque l'utilisateur soulève le couvercle. Toute salissure du plateau 32, par écoulement du produit, est ainsi évitée.

Il est bien entendu que les moyens de rétention 8a, 8b peuvent présenter toute autre forme d'agencement, sans sortir du cadre de l'invention, à condition que le produit soit retenu par capillarité.

En réalisant un picot 6 de la façon décrite ci-dessus, il est possible d'obtenir une surface externe 54 du couvercle 5 parfaitement plane, sans déformations ou «retassures» sur cette surface, ce qui n'est pas possible en réalisant un picot plein.

La façon de réaliser la capsule conforme à l'invention, est d'une grande simplicité permettant de la fabriquer, en un seul cycle de moulage de courte durée.

## Revendications

1. Capsule de distribution (3) destinée à équiper un récipient (21) contenant un produit liquide ou visqueux, comportant un corps (32, 35, 37) pourvu d'au moins un orifice de distribution (4) et un couvercle (5), ce couvercle étant pourvu d'au moins un picot de bouchage creux (6), destiné à boucher l'orifice de distribution (4) en position de stockage, caractérisée en ce que le picot (6) est formé par une jupe (7) à l'intérieur de laquelle sont disposés des moyens (8a, 8b) capables de retenir, par capillarité, du produit occupant l'intérieur du picot (6).

2. Capsule selon la revendication 1, caractérisée en ce que les moyens (8a, 8b) comprennent au moins une tubulure (8a) capillaire, le diamètre interne de cette tubulure étant dimensionné de sorte que l'espace formé entre la tubulure et la jupe (7) et l'espace intérieur de la tubulure sont capables de retenir le produit dans le picot (6).

3. Capsule selon la revendication 1 ou 2, caractérisée en ce que les moyens (8a, 8b) comprennent une multitude d'ailettes (8b) capillaires, disposées de sorte que les espaces formés entre elles et la jupe (7) sont capables de retenir le produit dans le picot (6).

4. Capsule selon l'une des revendications précédentes, caractérisée en ce que les moyens (8a, 8b) ont une hauteur (H) au moins égale à la hauteur (h) de la jupe (7).

5. Capsule selon l'une des revendications précédentes, caractérisée en ce que l'épaisseur de la jupe (7) et/ou des moyens (8a, 8b) est inférieure à celle du couvercle.

6. Capsule selon l'une des revendications précédentes, caractérisée en ce que l'épaisseur de la jupe (7) et/ou des moyens (8a, 8b) est environ 0,3 à 0,5 fois inférieure à celle du couvercle.

7. Capsule selon l'une des revendications précédentes, caractérisée en ce que le couvercle (5) est articulé par rapport à la capsule.

8. Capsule selon la revendication 7, caractérisée en ce que la charnière (31) est une charnière-film.

9. Ensemble de distribution d'un produit liquide ou visqueux comportant un récipient (21) équipé d'une capsule, caractérisé en ce que la capsule est conforme à l'une des revendications précédentes.

10. Ensemble selon la revendication 9, caractérisé en ce que le produit à distribuer a une viscosité comprise entre 50 mPa·s et 5 Pa·s.

## Claims

1. Dispensing cap (3) intended to equip a container (21) containing a liquid or viscous product, including a body (32, 35, 37) provided with at least one dispensing orifice (4) and a lid (5), this lid being provided with at least one hollow plugging pip (6) intended to plug the dispensing orifice (4) in the storage position, characterized in that the pip (6) is formed by a skirt (7) inside which are arranged means (8a, 8b) capable of retaining the product occupying the inside of the pip (6) by a capillary effect.

2. Cap according to Claim 1, characterized in that the means (8a, 8b) comprise at least one capillary tube (8a), the inside diameter of this tube being sized such that the space formed between the tube and the skirt (7) and the interior space of the tube are capable of retaining the product in the pip (6).

3. Cap according to Claim 1 or 2, characterized in that the means (8a, 8b) comprise a multitude of capillary fins (8b) arranged so that the spaces formed between them and the skirt (7) are capable of retaining the product in the pip (6).

4. Cap according to one of the preceding claims, characterized in that the means (8a, 8b) have a height (H) at least equal to the height (h) of the skirt (7).

5. Cap according to one of the preceding claims, characterized in that the thickness of the skirt (7) and/or of the means (8a, 8b) is less than that of the lid.

6. Cap according to one of the preceding claims, characterized in that the thickness of the skirt (7) and/or of the means (8a, 8b) is approximately 0.3 to 0.5 times smaller than that of the lid.

7. Cap according to one of the preceding claims, characterized in that the lid (5) is articulated with respect to the cap.

8. Cap according to Claim 7, characterized in that the hinge (31) is a film hinge.

9. Assembly for dispensing a liquid or viscous product including a container (21) equipped with a cap, characterized in that the cap is in accordance with one of the preceding claims.

10. Assembly according to Claim 9, characterized in that the product to be dispensed has a viscosity of between 50 mPa·s and 5 Pa·s.

## Patentansprüche

1. Spenderkappe (3), mit der ein Behälter (21), der ein flüssiges oder viskoses Produkt enthält, ausgestattet werden soll, und die einen Körper (32, 35, 37), der mit mindestens einer Abgabeöffnung (4) ausgestattet ist, und einen Deckel (5) umfaßt, wobei der Deckel mit mindestens einem hohlen Verschlußzapfen (6) versehen ist, der die Abgabeöffnung (4) in Aufbewahrungsstellung verschließen soll,
**dadurch gekennzeichnet, daß**
der Zapfen (6) aus einer Schürze (7) gebildet wird, in deren Inneren Mittel (8a, 8b) angebracht sind, die befähigt sind, durch Kapillarwirkung das im Inneren des Zapfens (6) befindliche Produkt zurückzuhalten.

2. Kappe nach Anspruch 1, dadurch gekennzeichnet, daß die Mittel (8a, 8b) mindestens ein kapillares Röhrchen (8a) umfassen, wobei der Innendurchmesser des Röhrchens so ausgelegt ist, daß der Zwischenraum, der zwischen dem Röhrchen und der Schürze (7) gebildet wird, und der Innenraum des Röhrchens, das Produkt in dem Zapfen (6) zurückhalten zu können.

3. Kappe nach Anspruch 1 oder 2, dadurch gekennzeichnet, daß die Mittel (8a, 8b) eine Vielzahl von kapillaren Stegen (8b) umfassen, die so angebracht sind, daß die Zwischenräume, die zwischen ihnen und der Schürze (7) gebildet werden, das Produkt in dem Zapfen (6) zurückhalten zu können.

4. Kappe nach einem der vorhergehenden Ansprüche, dadurch gekennzeichnet, daß die Mittel (8a, 8b) eine Höhe H aufweisen, die mindestens der Höhe h der Schürze (7) entspricht.

5. Kappe nach einem der vorhergehenden Ansprüche, dadurch gekennzeichnet, daß die Dicke der Schürze (7) und/oder der Mittel (8a, 8b) unter der Dicke des Deckels liegt.

6. Kappe nach einem der vorhergehenden Ansprüche, dadurch gekennzeichnet, daß die Dicke der Schürze (7) und/oder der Mittel (8a, 8b) etwa 0,3- bis 0,5-fach unter der Dicke des Deckels liegt.

7. Kappe nach einem der vorhergehenden Ansprüche, dadurch gekennzeichnet, daß der Deckel (5) bezüglich der Kappe beweglich verbunden ist.

8. Kappe nach Anspruch 7, dadurch gekennzeichnet, daß das Scharnier (31) ein Filmscharnier ist.

9. Abgabeeinrichtung für ein flüssiges oder viskoses Produkt, die einen Behälter (21) umfaßt, der mit einer Kappe ausgestattet ist, dadurch gekennzeichnet, daß die Kappe einem der vorhergehenden Ansprüche entspricht.

10. Einrichtung nach Anspruch 9, dadurch gekennzeichnet, daß das abzugebende Produkt eine Viskosität im Bereich von 50 mPa·s bis 5 Pa·s aufweist.
